# FASCICULE DE BREVET EUROPEEN

(11) **EP 0 276 586 B1**
(45) Date de publication et mention de la délivrance du brevet: **11.12.1991**
(21) Numéro de dépôt: 87401072.1
(22) Date de dépôt: 13.05.1987
(51) Int. Cl.: A43D 5/02

(54) **Dispositif de retenue pour une forme interchangeable destinée à recevoir une chaussure en vue de sa réparation**
Haltevorrichtung für einen auswechselbaren Leisten zum Halten eines Schuhes während der Reparatur
Retaining device for an exchangeable last receiving a shoe to be repaired

(30) Priorité: 30.01.1987 ES 8700426 U
(43) Date de publication de la demande: 03.08.1988
(73) Titulaire: Garcia Lliso, Luis, E-08004 Barcelona (ES)
(72) Inventeur: Garcia Lliso, Luis, E-08004 Barcelona (ES)
(74) Mandataire: Boutin, Antoine

(56) Documents cités:
- DE-C- 866 015
- FR-A- 945 819
- US-A- 2 191 079

## Description

La présente invention concerne un dispositif de retenue pour des formes interchangeables, lequel améliore considérablement les dispositifs qui sont utilisés actuellement pour le positionnement d'une chaussure afin de permettre sa réparation.

Actuellement, lorsqu'ils effectuent un travail de réparation d'une chaussure, les cordonniers utilisent des formes interchangeables, variables en fonction de la taille de la chaussure, et disposées sur des supports, auxquels elles sont fixées au moyen d'un dispositif à actionnement rapide, qui doit faciliter l'échange desdites formes, lorsqu'on désire travailler sur une chaussure de pointure différente.

Un des systèmes les plus utilisés actuellement pour la fixation desdites formes, consiste à introduire la tige de la forme à l'intérieur d'un tube qui fait saillie verticalement du support, en la fixant au moyen d'une vis perpendiculaire à la tige de la forme, et qui la retient en interdisant tout mouvement. Ce type de fixation présente la difficulté que, si la forme est montée d'une façon asymétrique par rapport à l'axe de la base, les coups répétés que l'on frappe sur celle-ci, quand on travaille la chaussure, ont pour conséquence d'augmenter les tolérances existantes entre la vis et la tige de la forme, en rendant très difficile cette opération, étant donné que le système de fixation décrit prend alors du jeu.

Un autre type de dispositif utilisé actuellement, consiste en un serrage latéral effectué sur le tube de la tige qui tient la forme, au moyen d'un écrou ou analogue, glissant sur la partie extérieure de cette tige, laquelle est prévue avec une certaine conicité, cf. US-A-2 191 079
Grâce à cette disposition, lorsque l'on fait tourner l'écrou, on augmente la pression du tube contre la tige de la forme, jusqu'à ce qu'elle soit fixée parfaitement. Ce système de fixation est donc beaucoup plus sûr que celui précédemment décrit, étant donné que son usure due au travail est pratiquement nulle. Mais sa réalisation est compliquée du fait que l'écrou a un grand diamètre, ce qui rend difficile le serrage, et conduit à rendre nécessaire l'utilisation de pinces pour obtenir le serrage final.

Le dispositif de retenue pour forme interchangeable constituant l'objet de la présente invention améliore d'une manière importante tous les dispositifs actuellement existant sur le marché, étant donné qu'il assure une fixation définitive au moyen d'un système de verrouillage rapide, sûr et demandant peu d'effort.

Pour obtenir ce résultat le dispositif selon l'invention comporte un tube vertical dont l'intérieur est susceptible de recevoir la tige de la forme à immobiliser et il est caractérisé en ce que ce tube vertical renferme un disque horizontal destiné à supporter la tige de la forme à immobiliser et ce tube présente des fentes verticales permettant sa contraction, et en ce qu'une bague cylindrique de serrage est disposée autour de ce tube, cette bague présentant intérieurement une rampe conique complémentaire à une autre rampe conique prévue sur la périphérie du tube à son extrémité supérieure, et cette bague étant reliée par des bandes de traction à des poignées pivotantes de manoeuvre d'un dispositif d'actionnement permettant de commander le coulissement de la bague sur le tube, et par suite de serrage de ce tube sur la tige de la forme à immobiliser.

Il est avantageux qu'au moins un des deux éléments de fixation des poignées à la tige diamétrale soit facilement détachable pour permettre de retirer l'ensemble de la poignée du tube de façon à faciliter la pose d'une série d'outils autour de celui-ci, et à sa partie inférieure.

Pour faciliter la description, la présente invention est accompagnée de deux dessins dans lesquels on a représenté, à titre d'exemble illustratif, mais non limitatif, un mode de réalisation d'un dispositif de retenue selon l'invention.

Sur ces dessins :
La figure 1 représente une vue en élévation d'une forme pour chaussure fixée sur un dispositif de retenue selon l'invention ;
La figure 2 représente un détail d'une coupe en élévation dudit dispositif ;
La figure 3 représente une vue en plan du dispositif de retenue pour forme interchangeable, la forme proprement dite n'étant pas représentée pour faciliter la lecture du dessin ;
La figure 4 représente une vue en élévation partiellement en coupe dudit dispositif ; et
La figure 5 représente une coupe en plan de la zone du dispositif dans laquelle se trouvent placées des poignées d'actionnement de celui-ci.

Comme cela peut se comprendre à la lecture des dessins, le dispositif de retenue pour formes interchangeables, comporte un tube 1, dont l'intérieur 2 est creux et qui s'appuie au sol par l'intermédiaire d'un socle 3, ce tube facilitant le positionnement de la forme proprement dite 4 qui présente une tige 5 introduite à l'intérieur de ce tube.

A l'intérieur du tube 1, et à une hauteur convenable en fonction de la longueur de la tige 5 de la forme 4, se trouve un disque horizontal 6 sur lequel est placé un disque 7 en matériau élastique comme du caoutchouc ou analogue. Sur ce disque élastique vient s'appuyer la tige 5 de la forme 4. A sa partie supérieure le tube 1 présente une pluralité de fentes 8 destinées à faciliter la réduction de son périmètre par compression extérieure, une rampe conique 9 étant prévue au voisinage de l'extrémité supérieure de ce tube.

Autour du tube 1, est placée une bague cylindrique 10 de serrage d'une certaine hauteur, qui présente une rampe intérieure conique 11 au voisinage de sa partie supérieure, la conicité de cette rampe étant complémentaire de la conicité extérieure 9 du tube 1 dans cette zone.

Cette bague cylindrique 10 présente des taquets 12 faisant saillie dans deux positions extérieures diamétralement opposées. A ces taquets sont attachées des bandes métalliques 13 de traction qui sont placées verticalement. Ces bandes sont fixées à leur extrémité opposée 14 à des poignées 15 du dispositif d'actionnement proprement dit, dans des encoches 20 prévues à cet effet sur leur partie inférieure.

Ce dispositif d'actionnement comprend une tige 16 placée en position horizontale, et passant à travers le tube 1, grâce à des orifices 17 diamétralement opposés, pratiqués dans ce dernier. Les poignées 15 de commande sont fixées sur cette tige diamétrale 16 au moyen de deux dispositifs de fixation 18 et 19 qui permettent, tous les deux, de faire tourner ces poignées selon un plan vertical. De plus ces dispositifs de fixation sont tels qu'il est facile de retirer au moins l'un d'eux, par exemple au moyen d'écrous et de vis, de façon à permettre la séparation de l'ensemble du dispositif d'actionnement du tube 1 pour pouvoir ainsi de placer autour de celui-ci et à sa partie inférieure, une série d'outils que les cordonniers utilisent dans leur travail.

Les repères numériques mentionnés ci-dessus et sur les dessins, permettront d'expliquer le mode d'utilisation du dispositif selon l'invention.

Pour réaliser la fixation d'une forme 4 sur un support tubulaire 1, il suffit d'introduire, dans l'intérieur de celui-ci, la tige 5 de cette forme, la bague circulaire 10 étant à ce moment-là légèrement relevée du fait que les poignées 15 sont en position horizontale et n'effectuent aucune traction sur elle.

La forme étant placée dans la position indiquée, il suffit d'appuyer vers le bas sur les deux poignées 15, en les faisant tourner autour des points 18 et 19, pour que, grâce à ce mouvement, les bandes 13, reliées à la bague circulaire 10 par les taquets 12, obligent ladite bague à glisser vers le bas.

Du fait des rampes coniques complémentaires 9 et 11, le coulissement de cette bague 10 provoque une pression de celle-ci sur la périphérie supérieure du tube 1 et l'existence des fentes 8 facilite le serrage progressif de son embouchure en permettant d'emprisonner la tige 5 de la forme 4 de façon rapide et sûre. Ceci empêche tout mouvement de cette forme en assurant ainsi une possibilité du travail sur celle-ci. Par ailleurs, ce travail ne produira aucun type de problème pour le dispositif de retenue, étant donné que la tige de la forme vient s'appuyer sur le disque 6 en étant amortie grâce au disque élastique 7, ce qui évite tout type d'effort sur le dispositif de retenue.

## Revendications

1. Dispositif de retenue pour une forme interchangeable destinée à recevoir une chaussure en vue de sa réparation, comportant un tube vertical (1) susceptible de recevoir la tige de la forme (4) à immobiliser, cependant que des moyens appropriés permettent d'immobiliser cette tige à l'intérieur de ce tube, caractérisé en ce que le tube vertical (1) de ce dispositif renferme un disque horizontal (6) destiné à supporter la tige (5) de la forme (4) à immobiliser et ce tube présente des fentes verticales (8) permettant sa contraction, et en ce qu'une bague cylindrique (10) de serrage est disposée autour de ce tube, cette bague (10) présentant intérieurement une rampe conique (11) complémentaire à une autre rampe conique (9) prévue sur la périphérie du tube (1) à son extrémité supérieure, cette bague (10) étant reliée par des bandes (13) de traction à des poignées pivotantes (15) de manoeuvre d'un dispositif d'actionnement permettant de commander le coulissement de la bague (10) sur le tube (1), et par suite le serrage de ce tube (1) sur la tige (5) de la forme (4) à immobiliser.

2. Dispositif de retenue selon la revendication 1, caractérisé en ce que le disque (6), prévu à l'intérieur du tube vertical (1) porte un autre disque (7) en matériau élastique.

3. Dispositif de retenue selon l'une des revendications précédentes caractérisé en ce que les bandes (13) de traction de la bague (10) de serrage sont attachées à des taquets saillants (12) portés par cette bague dans des positions diamétralement opposées.

4. Dispositif de retenue selon la revendication 3, caractérisé par le fait que le dispositif d'actionnement est constitué d'une tige (16) d'une certaine longueur qui est placée horizontalement en position diamétrale au travers du tube vertical (1), à la hauteur désirée, les poignées (15) du dispositif étant reliées aux extrémités de ladite tige (16), avec possibilité de faire pivoter ces deux poignées selon un plan vertical, lesdites poignées disposant, à leur partie inférieure, d'encoches (20) dans lesquelles se trouvent retenues les bandes (13) de traction attachées à la bague de serrage (10).

5. Dispositif de retenue selon la revendication 4, caractérisé par le fait qu'au moins un des deux éléments de fixation des poignées (15) à la tige diamétrale (16), est facilement détachable pour permettre de retirer l'ensemble de la poignée du tube (1) de façon à faciliter la pose d'une série d'outils autour de celui-ci et à sa partie inférieure.

## Claims

1. A retaining device for an interchangeable shoe last intended for receiving a shoe to be repaired, comprising a vertical tube (1) adapted for receiving the stem of the last (4) to be retained, with appropriate means for immobilizing this stem inside said tube,
**characterized** in that the vertical tube (1) of this device contains an horizontal disk (6) intended for supporting the stem (5) of the last (4) to be immobilized, and said tube (1) presents vertical slits (8) allowing the tube to contract, and in that a cylindrical tightening ring (10) is disposed around said tube, said ring (10) presenting inwardly a conical ramp (11) being complementary to another conical ramp (9) provided on the periphery of the tube (1) at its upper end, said ring (10) being connected by means of traction strips (13) to pivoting handles (15) provided for operating an actuating device which controls the sliding of the ring (10) on the tube (1) and hence the tightening of this tube (1) on the stem (5) of the shoe last (4) to be immobilized.

2. A retaining device according to Claim 1, characterized in that the disk (6) provided inside the vertical tube (1) carries a further disk (7) made of resilient material.

3. A retaining device according to one of the preceding Claims, characterized in that the traction strips (13) provided for pulling down the tightening ring (10) are attached to salient lugs (12) carried by said ring in diametrally opposed positions.

4. A retaining device according to Claim 3, characterized by the fact that the actuating device is formed of a rod (16) of a certain length which is placed horizontally in a diametral position through the vertical tube (1) at the requested height, the handles (15) of the device being linked to the ends of said rod (16), with the possibility to swivel these two handles along a vertical plane, said handles being provided in their lower portion with notches (20) within which are retained the traction strips (13) attached to the tightening ring (10).

5. A retaining device according to Claim 4, characterized by the fact that at least one of the two elements provided for attaching the handles (15) to the diametral rod (16) may be easily detached for making it possible to remove the handle assembly from the tube (1) so as to facilitate the setting of a series of tools around the tube and at its lower end.

## Patentansprüche

1. Haltevorrichtung für einen auswechselbaren Leisten zum Halten eines Schuhs während der Reparatur, mit einem vertikal angeordneten Rohr (1) zur Aufnahme des Schafts des fest zu lagernden Leistens (4), wobei Mittel zum festen Lagern des Schafts im Innern des Rohrs vorgesehen sind, dadurch gekennzeichnet, daß das vertikal angeordnete Rohr (1) der Vorrichtung eine horizontal angeordnete Scheibe (6) zur Auflagerung des Schafts (5) des fest zu lagernden Leistens (4) umschließt, daß das Rohr vertikale Schlitze (8) zur Ermöglichung der Verringerung seines Durchmessers aufweist, daß ein zylinderischer Zugring (10) um das Rohr vorgesehen ist, der innen eine konische Schrägfläche (11) entsprechend einer weiteren konischen Schrägfläche (9), die oben am Umfang des Rohrs (1) angeordnet ist, aufweist, und daß der Zugring (10) über Zugglieder (13) mit schwenkbaren Handhebeln (15) einer Betätigungseinrichtung zum Ansteuern der Gleitbewegung des Zugrings (10) auf dem Rohr (1) und somit zum Festziehen des Rohres (1) um den Schaft (5) des fest zu lagernden Leistens (4) verbunden ist.

2. Haltevorrichtung nach Anspruch 1, dadurch gekennzeichnet, daß die Scheibe (6) im Innern des vertikal angeordneten Rohrs (1) eine weitere Scheibe (7) aus elastischem Material trägt.

3. Haltevorrichtung nach einem der vorangehenden Ansprüche, dadurch gekennzeichnet, daß die Zugglieder (13) des Zugrings (10) an vorspringenden Zapfen (12) angeordnet sind, die an diametral gegenüberliegenden Stellen am Zugring vorgesehen sind.

4. Haltevorrichtung nach Anspruch 3, dadurch gekennzeichnet, daß die Betätigungseinrichtung eine Stange (16) entsprechender Länge, die horizontal und diametral das vertikal angeordnete Rohr (1) durchsetzt, in der gewünschten Höhe aufweist, daß die Handhebel (15) endseitig mit der Stange (16) verbunden sind, wobei die Möglichkeit des Verschwenkens der beiden Handhebel in einer vertikalen Ebene besteht, und daß die Handhebel im Bereich ihrer inneren Enden Einkerbungen (20) aufweisen, in denen die Zugglieder(13), die mit dem Zugring (10) verbunden sind, gehalten sind.

5. Haltevorrichtung nach Anspruch 4, dadurch gekennzeichnet, daß mindestens eines der beiden Befestigungselemente der Handhebel (15) an der Stange (16) leicht demontierbar ist, um die Einheit der Handhebel von dem Rohr (1) abnehmen zu können und die Möglichkeit zur Aufnahme anderer Werkzeuge im unteren Bereich des Rohrs zu schaffen.
